# FASCICULE DE BREVET EUROPEEN

(11) **EP 3 291 026 B1**
(45) Date de publication et mention de la délivrance du brevet: **01.01.2020**
(21) Numéro de dépôt: 16186261.0
(22) Date de dépôt: 30.08.2016
(51) Int. Cl.: G04B 31/04

(54) **PALIER AMORTISSEUR DE CHOCS POUR PIÈCE D'HORLOGERIE**
STOSSDÄMPFER-GLEITLAGER FÜR EINE UHR
SHOCK-ABSORBING BEARING FOR A CLOCK PIECE

(43) Date de publication de la demande: 07.03.2018
(73) Titulaire: ETA SA Manufacture Horlogère Suisse, 2540 Grenchen (CH)
(72) Inventeur: Rüfenacht, Christian, 2503 Bienne (CH)
(74) Mandataire: Goulette, Ludivine

(56) Documents cités:
- EP-A1- 1 705 537
- CH-A- 208 022
- CH-A- 294 057
- CH-A- 294 058
- CH-A- 325 895
- CH-A- 335 173
- FR-A- 927 029
- JP-U- S5 226 569

## Description

### DOMAINE TECHNIQUE

La présente invention concerne un palier amortisseur de chocs pour une pièce d'horlogerie, et plus particulièrement le palier de l'axe de balancier d'une montre mécanique, permettant d'éviter la rupture du pivot de faible diamètre, situé à son extrémité, désigné par « tigeron », en cas d'un choc axial ou latéral, pouvant résulter simplement d'un mouvement brusque du poignet du porteur.

### ARRIERE-PLAN TECHNOLOGIQUE

Les constructeurs de montres mécaniques ont conçu depuis longtemps de nombreux dispositifs permettant de faire absorber l'énergie résultant d'un choc, notamment d'un choc latéral, par l'axe en venant buter contre une paroi du trou du bloc de base qu'elle traverse, tout en permettant un déplacement momentané du tigeron avant qu'il ne soit ramené à sa position de repos sous l'action d'un ressort.

Les figures 1 à 3 illustrent un dispositif, dit « à double cône inversé » qui est actuellement utilisé dans des pièces d'horlogerie se trouvant sur le marché. Un dispositif de ce type est par exemple décrit dans le brevet FR 1 532 798.

Un bloc support 1, dont la base comporte un trou 2 pour le passage de l'axe de balancier 3 terminé par un tigeron 3a, permet de positionner un chaton 20 dans lequel sont immobilisées une pierre percée 4 traversée par le tigeron 3a et une pierre contre-pivot 5. Le chaton 20 est maintenu dans un logement 6 du bloc support 1 par un ressort 10 qui comprend dans cet exemple des extensions radiales 9 comprimant la pierre contre-pivot 5. Le logement 6 comporte deux portées 7, 7a en forme de cônes inversés sur lesquelles prennent appui des portées complémentaires 8, 8a du chaton 20, lesdites portées devant être exécutées avec une très grande précision. En cas de choc axial, le ressort 10 agit seul pour ramener l'axe de balancier 3 dans sa position initiale. En cas de choc latéral, c'est-à-dire lorsque l'extrémité du tigeron déséquilibre le chaton 20 hors de son plan de repos, le ressort 10 coopère avec les plans inclinés complémentaires 7, 7a ; 8, 8a pour recentrer le chaton 20. Le bloc support 1 comprend un rebord périphérique 11 dans lequel sont réalisées deux ouvertures 11a diamétralement opposées.

Le ressort actuel est un ressort lyre sensiblement plat 10. Un tel ressort comprend une base à partir de laquelle deux bras s'étendent. Ces bras courbes sont symétriques et s'étendent pour donner une forme de lyre. Idéalement, les bras sont agencés pour former deux parties d'un même cercle dont le centre est le centre du ressort lyre. Chaque bras comprend, à son extrémité libre, un crochet permettant de prendre appui sur des portions saillantes 11b du rebord s'étendant au niveau des ouvertures.

Les extensions radiales 9 du ressort s'étendent depuis l'intérieur des bras.

Dans une variante visible à la figure 3, chaque bras du ressort est agencé pour être recourbé afin de former une extension. L'extension à une forme d'arc de cercle dont l'interface avec l'extension se fait par la face concave de ladite tête d'appui 9'.

Cette configuration à pour inconvénient de d'avoir qu'un seule point d'appui par bras en toutes circonstances. Ce point de contact se situe dans la partie la plus rigide de l'extension. Cela provoque ainsi une réponse imparfaite du ressort. En effet, lors d'un faible choc, avoir un point d'appui dans la partie la plus rigide pourra entrainer une absorption de l'énergie par le tigeron alors qu'en cas de chocs important, aucune progressivité ne sera présente. D'autres exemples de paliers amortisseurs comportant un ressort annulaire sont présentés dans FR 927 029 A, CH 325 895 A ou CH 294 058 A.

### RESUME DE L'INVENTION

La présente invention vise donc à pallier les inconvénients de l'art antérieur précité en procurant un palier amortisseur de chocs comportant une pierre percée et une pierre contre-pivot assemblées dans un chaton suspendu par un ressort lyre permettant une réponse plus progressive à des chocs.

A cet effet l'invention a pour objet un palier amortisseur de chocs selon la revendication 1.

Le ressort est formé d'une bande courbée afin de réaliser des extensions radiales internes disposées entre des parties annulaires, lesdites extensions radiales internes portant les tête d'appui.

Le ressort comprend trois extensions régulièrement réparties.

### BREVE DESCRIPTION DES DESSINS

D'autres caractéristiques et avantages de la présente invention apparaîtront plus clairement dans la description suivante d'un exemple de réalisation donné à titre illustratif et non limitatif en référence aux dessins annexés dans lesquels :
- les figures 1 à 2 représentent en perspective un palier amortisseur de chocs selon l'art antérieur;
- la figure 3 représente un ressort de palier amortisseur de chocs selon l'art antérieur;
- les figures 4 à 6 correspondent à un palier amortisseur de chocs et son ressort selon un mode de réalisation non couvert par les revendications;
- la figure 7 est une variante de réalisation du ressort visible à la figure 6;
- la figure 8 est une autre variante de réalisation du ressort visible à la figure 6;
- la figure 9 représente un mode de réalisation d'un ressort selon l'invention

### DESCRIPTION DETAILLEE DE L'INVENTION

En se référant essentiellement aux figures 4 et 5, on décrit ci-après un palier amortisseur de chocs 100 destinée à éviter la rupture ou le décentrage du tigeron 202 d'un axe de balancier 200 d'une pièce d'horlogerie. Les éléments de construction identiques ou analogues à ceux de l'art antérieur illustré en préambule par les figures 1 et 2 seront désignés par les mêmes références.

Le palier comporte un bloc support 1 de forme circulaire délimitant un logement 6 dont le centre est percé d'un trou 2 pour permettre le passage d'un axe de balancier 200 terminé par un tigeron 202.

Le bloc support 1 peut être, soit une pièce indépendante chassée ou fixée par tout autre moyen dans le bâti du mouvement horloger, soit faire partie d'une autre pièce du mouvement, tel qu'un pont ou une platine.

Comme on peut le voir, le chaton 20 qui supporte la pierre percée 4 traversée par le tigeron 3a et la pierre contre-pivot 5 est amorti par un ressort 12.

En effet, le bloc support 1 comprend un rebord périphérique 9 comportant deux ouvertures 10. Ces ouvertures 10 sont diamétralement opposées et permettant la mise en place du ressort 12. En effet, le rebord périphérique 9 comprend des portions saillantes 11 s'étendant au niveau des ouvertures. Plus précisément, les deux ouvertures 10 permettant d'avoir un rebord périphérique 9 en deux parties identiques. Chaque partie comprend, à chaque extrémité, une portion saillante 11 s'étendant vers le centre de l'ouverture. Ces portions saillantes 11 permettent au ressort 12 d'y prendre appui. Le ressort 12 est un ressort de forme annulaire.

Dans un premier mode de réalisation visible à la figure 6, le ressort 12 est un ressort lyre. Un tel ressort 12 est constitué de deux bras 12a en forme d'arc de cercle reliés entre eux, via une traverse 12b, au niveau d'une de leurs extrémités, le tout formant une forme d'anneau périphérique 12'. Ce ressort 12 présente ainsi deux extrémités libres comprenant chacune une zone d'appui 12c. Une telle zone d'appui 12c peut se présenter sous la forme d'une courbure de chaque bras au niveau de son extrémité libre afin d'élargir la zone.

Cette configuration du ressort permet à celui-ci d'être installé dans le logement 6 du bloc support. En effet, une fois le chaton 20 mis en place, le ressort 12 est installé. Le ressort 12 est installé de sorte à plaquer le chaton dans le logement tout en ayant la traverse 12b et les zones d'appui 12c plaquées contre les portions saillantes 11 du rebord périphérique.

Pour amortir le chaton lors d'un choc, le ressort 12 comprend au moins une extension 13. Cette extension 13 s'étend depuis l'un des bras 12a du ressort vers son centre. Cette extension faite de matière avec le ressort 12 est utilisé pour exercer une précontrainte sur la pierre contre-pivot et pour ramener le chaton dans le logement lors d'un choc.

Le ressort 12 est dimensionné afin que seule l'extension soit au contact de la pierre contre-pivot. De même, les bras 12a en forme d'arc de cercle sont formés pour avoir le même centre et former sensiblement un cercle de centre C. Ce centre C devient également le centre du ressort.

Astucieusement selon l'invention, l'extension comprend, à son extrémité libre, une tête d'appui 14 faite de matière avec l'extension. Cette tête appui 14 présente une forme d'arc de cercle dont l'interface avec l'extension 13 est faite via la face convexe dudit arc de cercle. Chaque tête d'appui à une forme d'arc de cercle ayant une courbure plus importante que celle des bras formant le ressort. Le rayon de l'arc de cercle formant la tête d'appui est donc plus important que si cet arc de cercle avait un rayon dont el centre était le centre C du ressort. On comprend donc que le centre C' de l'arc de cercle de chaque bras est décalé avec le centre C du ressort comme visible à la figure 7. L'extension avec sa tête d'appui 14 présente donc une forme similaire à un Té.

Cette conception permet d'obtenir une extension 13 en forme de té dont les bras ont un meilleur contact avec la pierre contre pivot. La tête d'appui 14 de l'extension 13 présente avantageusement une courbure inverse par rapport à celle de l'art antérieur décrit précédemment. Cela permet de forcer le contact avec la pierre « contre pivot » dans les extrémités puisque la tête d'appui à une forme tendant à épouser la forme de la pierre contre-pivot.

Un avantage de cette configuration est d'avoir plusieurs points de contacts. Effectivement, la forme de la tête d'appui 14 lui permet d'être, au repos, au contact de la pierre contre-pivot 5 en deux endroits E1 et E2. Cette augmentation du nombre de point de contact permet d'avoir une meilleure stabilité de l'appui sur la pierre contre-pivot 5.

Lors d'un choc, le chaton 20 est déplacé par l'axe et son tigeron. Ce déplacement du chaton 20 est amorti par le ressort 12. Ce ressort 12 sous l'effet de la contrainte exercée par le chaton 20, se déforme. Dans le cas du ressort 12 selon l'invention, la déformation suite à un choc a pour effet de décaler les points de contacts E1, E2. Ces points de contacts E1, E2 ont ainsi tendance à se rapprocher du centre de la tête d'appui 14. Ce décalage des points de contacts E1, E2 est dû à la forme spécifique de la tête d'appui.

Or, la zone centrale de la tête d'appui 14 est la partie la plus rigide de sorte que la déformation de cette partie 14 est moins aisée. Par conséquent, plus le choc est important et plus le contact entre l'extension 13 du ressort 12 et la pierre contre-pivot 5 se fait sur la zone la plus rigide de ladite extension. Cela permet ainsi d'obtenir un meilleur amortissement lors de grands chocs.

Cette configuration de ressort 12 permet également d'avoir une meilleure vue sur le lubrifiant. Dans un chaton 20 tel que décrit, le lubrifiant est agencé entre la pierre percée et la pierre contre-pivot. Avec la configuration de l'extension 13 et notamment de la tête d'appui, la vue sur le centre de la pierre contre-pivot est libérée et définie. Cela est possible de par la forme de la ou des têtes d'appui qui tendent à délimiter une zone. Avec une forme d'arc de cercle dont l'interface avec l'extension se fait par la face concave, les extensions du ressort doivent être plus longues et les têtes d'appuis offre un visuel ne délimitant pas de zone et bouchant la vue sur le lubrifiant.

Dans une variante visible à la figure 7, il sera possible d'avoir un ressort 12 muni de deux extensions 13, ces extensions étant disposées idéalement de façon diamétralement opposée.

Dans une autre variante visible à la figure 8, il sera possible d'avoir un ressort 12 muni de trois extensions 13, ces extensions étant disposées de façon à être angulairement répartie. Le ressort 12 comprend ainsi 3 bras 12a. Cette répartition se fera idéalement avec un angle de 60 degré. Dans cette variante, chaque extension présente ainsi son centre C'.

Dans un second mode de réalisation visible à la figure 9, le ressort 12 est un anneau ressort 120. Un tel anneau ressort 301 comprend des extensions radiales internes 121 disposées entre des parties annulaires 122. Ces extensions radiales internes 121 sont constituées par la bande formant l'anneau 120 qui est recourbée vers l'intérieur de l'anneau le tout formant une forme d'anneau périphérique 12'. Ces extensions radiales internes 121 sont, de préférence, régulièrement réparties sur le tour de l'anneau plat 120 de sorte que ce dernier puisse agir de façon homogène. Ces extensions radiales internes 121 comprennent chacune la tète d'appui 14 selon l'invention. On comprend alors que l'anneau ressort 120 peut être orienté d'une manière quelconque par rapport au bloc-support 1. Ce bloc support 1 comprend également un rebord périphérique muni d'une portion saillante périphérique s'étendant vers l'intérieur du bloc support. La portion saillante périphérique pourra comprendre une encoche permettant la mise en place de l'anneau ressort 120, ladite portion saillante périphérique servant à retenir l'anneau ressort en place.

Préférentiellement, l'anneau ressort pourra comprendre trois extensions radiales internes. Dans ce cas-là, la portion saillante périphérique pourra comprendre trois encoches permettant la mise en place de l'anneau ressort via une insertion en baïonnette, ladite extension servant à retenir l'anneau ressort en place.

On comprendra que diverses modifications et/ou améliorations et/ou combinaisons évidentes pour l'homme du métier peuvent être apportées aux différents modes de réalisation de l'invention exposée ci-dessus sans sortir du cadre de l'invention définie par les revendications annexées.

## Revendications

1. Palier amortisseur de chocs pour un tigeron (3a) d'un axe (3) d'un mobile d'une pièce d'horlogerie comportant un bloc support (1) destiné à être chassé, fixé ou formé dans le bâti de ladite pièce d'horlogerie, ledit bloc support (1) étant pourvu d'un logement (6) prévu pour recevoir un ressort (12) à déformation axiale et un chaton (20) supportant une pierre percée (4) traversée par le tigeron (3a) et une pierre contre-pivot (5), le ressort (12) étant agencé dans le logement (6) entre le chaton et au moins une portion saillante d'un rebord périphérique du bloc-support, le ressort (12) étant formé par un anneau périphérique (12') à partir duquel s'étendent au moins une extension (13, 121) muni d'une tête d'appui (14) en contact avec la pierre contre-pivot, cette tête d'appui ayant une forme d'arc de cercle dont l'interface avec l'extension se fait via sa face convexe, **caractérisé en ce que** le ressort est un anneau ressort (120) comprenant trois extensions radiales internes (121) disposées entre des parties annulaires (122), ces trois extensions radiales internes (121) étant constituées par la bande formant l'anneau (120) qui est recourbée vers l'intérieur de l'anneau le tout formant une forme d'anneau périphérique (12'), les extensions radiales internes (121) comprenant chacune une tête d'appui (14), et étant régulièrement réparties sur le tour de l'anneau (120) de sorte que ce dernier puisse agir de façon homogène.

2. Palier amortisseur de chocs selon la revendication 1, **caractérisé en ce que** ledit ressort comporte deux bras (12a) en forme d'arc de cercle reliés entre eux via une traverse (12b) et présentant deux extrémités libres comprenant chacune une zone d'appui (12c), ladite au moins une extension s'étendant depuis l'un des deux bras (12a).

3. Palier amortisseur de chocs selon la revendication 2, **caractérisé en ce que** ladite tête d'appui (14) présente une courbure supérieure à celle des bras (12a)

4. Palier amortisseur de chocs selon la revendication 1, **caractérisé en ce que** ledit ressort est formée d'une bande courbée afin de réaliser des extensions radiales internes (121) disposées entre des parties annulaires (122), lesdites extensions radiales internes (121) portant les tête d'appui.

5. Palier amortisseur de chocs selon l'une des revendications précédentes, **caractérisé en ce que** le ressort comprend deux extensions diamétralement opposées.

6. Palier amortisseur de chocs selon l'une des revendications précédentes, **caractérisé en ce que** le ressort comprend trois extensions.

7. Palier amortisseur de chocs selon la revendication 6, **caractérisé en ce que** les trois extensions sont régulièrement réparties.

## Patentansprüche

1. Shock-Absorber-Lager für einen Tigeron (3a) einer Welle (3) eines Uhrendrehteils mit einem Trägerblock (1), der dazu bestimmt ist, in das Gestell der Uhr eingepresst, in ihm befestigt oder geformt zu werden, wobei der Trägerblock (1) mit einer Lagerung (6) versehen ist zum Aufnehmen einer Feder (12) mit axialer Verformung und eines Futters (20), das einen vom Tigeron (3a) durchquerten Lochstein (4) und einen Deckstein (5) trägt, wobei die Feder (12) in der Lagerung (6) angeordnet ist zwischen dem Futter und mindestens einem vorstehenden Abschnitt am Umfangsrand des Trägerblocks, und die Feder (12) gebildet wird aus einem Umfangsring (12'), von dem aus sich mindestens eine Verlängerung (13, 121) erstreckt mit einem Stützkopf (14), der in Kontakt mit dem Deckstein ist, wobei dieser Stützkopf eine Kreisbogenform aufweist mit einer Grenzfläche zur Verlängerung, die zu ihrer konvexen Fläche passt, **dadurch gekennzeichnet, dass** die Feder ein Federring (120) ist mit drei inneren radialen Verlängerungen (121) zwischen den Ringteilen (122), wobei diese drei inneren radialen Verlängerungen (121) durch das Band gebildet werden, das den Ring (120) bildet, der zur Innenseite des Rings hin gekrümmt ist und das Ganze die Form eines Umfangsrings (12') bildet, wobei die inneren radialen Verlängerungen (121) je einen Stützkopf (14) aufweisen und gleichmäßig auf dem Umfang des Rings (120) verteilt sind, so dass dieser homogen wirken kann.

2. Shock-Absorber-Lager nach Anspruch 1, **dadurch gekennzeichnet, dass** die Feder zwei Arme (12a) in Kreisbogenform aufweist, miteinander verbunden über eine Traverse (12b) und mit zwei freien Enden, die jeweils einen Stützbereich (12c) umfassen, wobei sich die mindestens eine Verlängerung von einem der beiden Arme (12a) aus erstreckt.

3. Shock-Absorber-Lager nach Anspruch 2, **dadurch gekennzeichnet, dass** der Stützkopf (14) eine Krümmung größer als die der Arme (12a) aufweist.

4. Shock-Absorber-Lager nach Anspruch 1, **dadurch gekennzeichnet, dass** die Feder aus einem gekrümmten Band gebildet ist, um innere radiale Verlängerungen (121), die zwischen den Ringteilen (122) angeordnet sind, zu bilden, wobei diese inneren radialen Verlängerungen (121) die Stützköpfe tragen.

5. Shock-Absorber-Lager nach einem der vorhergehenden Ansprüche, **dadurch gekennzeichnet, dass** die Feder zwei diametral gegenüberliegende Verlängerungen aufweist.

6. Shock-Absorber-Lager nach einem der vorhergehenden Ansprüche, **dadurch gekennzeichnet, dass** die Feder drei Verlängerungen aufweist.

7. Shock-Absorber-Lager nach Anspruch 6, **dadurch gekennzeichnet, dass** die drei Verlängerungen gleichmäßig verteilt sind.

## Claims

1. Shock-absorbing bearing for a pivot-shank (3a) of an arbour (3) of a wheel set of a timepiece including a support block (1) intended to be driven in, fixed or formed in the frame of said timepiece, said support block (1) being provided with a recess (6) intended to receive a spring (12) with axial deformation and a setting (20) supporting a perforated jewel (4) through which the pivot-shank (3a) passes and an endstone (5), the spring (12) being arranged in the recess (6) between the setting and at least one protruding portion of a peripheral rim of the support block, the spring (12) being formed by a peripheral ring (12') from which at least one extension (13, 121) provided with a bearing head (14) in contact with the endstone extends, this bearing head having the shape of an arc of a circle, the interface whereof with the extension occurs via the convex face thereof, **characterised in that** the spring is a spring ring (120) comprising three inner radial extensions (121) disposed between annular parts (122), these three inner radial extensions (121) being constituted from the strip forming the ring (120) which is curved towards the interior of the ring while forming a peripheral ring shape (12'), each of the inner radial extensions (121) comprising a bearing head (14), and being evenly distributed along the perimeter of the ring (120) such that the latter can act in a homogeneous manner.

2. Shock-absorbing bearing according to claim 1, **characterised in that** said spring includes two arms (12a) having the shape of an arc of a circle, connected to one another by a crosspiece (12b) and having two free ends, each comprising a bearing area (12c), said at least one extension extending from one of the two arms (12a).

3. Shock-absorbing bearing according to claim 2, **characterised in that** said bearing head (14) has a curvature that is greater than that of the arms (12a).

4. Shock-absorbing bearing according to claim 1, **characterised in that** said spring is formed by a curved strip in order to produce inner radial extensions (121) disposed between annular parts (122), said inner radial extensions (121) carrying the bearing heads.

5. Shock-absorbing bearing according to one of the preceding claims, **characterised in that** the spring comprises two diametrically opposed extensions.

6. Shock-absorbing bearing according to one of the preceding claims, **characterised in that** the spring comprises three extensions.

7. Shock-absorbing bearing according to claim 6, **characterised in that** the three extensions are evenly distributed.
